# EUROPÄISCHE PATENTSCHRIFT

(11) **EP 3 056 117 B1**
(45) Veröffentlichungstag und Bekanntmachung des Hinweises auf die Patenterteilung: **15.05.2019**
(21) Anmeldenummer: 16000110.3
(22) Anmeldetag: 19.01.2016
(51) Int. Cl.: A47F 3/00, A47F 10/02

(54) **VERKAUFSEINHEIT**
SALES UNIT
UNITÉ DE VENTE

(30) Priorität: 13.02.2015 DE 102015102077
(43) Veröffentlichungstag der Anmeldung: 17.08.2016
(73) Patentinhaber: HARTING Systems GmbH, 32339 Espelkamp (DE)
(72) Erfinder: Tiffe, Oliver, DE - 32257 Bünde (DE); Netzel, Nikolaus, DE - 32479 Hille (DE); Magers, Björn, DE - 32825 Blomberg (DE); Adam, Harald, DE - 32369 Rahden - Tonnenheide (DE); Bruns, Uwe, DE - 32425 Minden (DE); Henseler, Lars, DE - 32278 Kirchlengern (DE); Opitz, Thorsten, DE - 33659 Bielefeld (DE)

(56) Entgegenhaltungen:
- EP-A1- 2 175 407
- FR-A1- 2 964 217
- US-A- 5 269 597
- US-A1- 2006 022 827
- US-A1- 2015 235 502

## Beschreibung

Die Erfindung geht aus von einer Verkaufseinheit nach dem Oberbegriff des unabhängigen Anspruchs 1.

Die hier vorgeschlagene Verkaufseinheit ist für den Einzelhandel vorgesehen. Derartige Verkaufseinheiten werden insbesondere in der Nähe von so genannten Expresskassen in Supermärkten oder dergleichen eingesetzt.

### Stand der Technik

Die DE 20 2013 105 470 U1 zeigt ein Regalsystem für Kassentische. Auf den Regalböden werden so genannte Impulsartikel gelagert, die beim Kunden im Kassenbereich einen spontanen Kaufanreiz hervorrufen.

Die US 5,269,597 A zeigt eine Verkaufseinheit mit einem Abschirmgitter hinter welchem die einzelnen Waren vor unerlaubten Zugriff geschützt sind

Die EP 2 175 407 A1 zeigt ein Wareninformationssystem für eine Verkaufseinheit. Ein an den Waren angebrachter RFID-Transponder kann von dem System ausgelesen werden. Die im System über die einzelnen Waren gespeicherten Informationen werden auf einem Display visualisiert.

Die FR 2 964 217 A1 zeigt eine Verkaufseinheit, in welcher Waren gespeichert sind, die jeweils mit einem RFID-Tag versehen sind. Eine Entnahme dieser Waren wird durch einen RFID-Reader detektiert.

Die US 2006/0022827 A1 zeigt eine Aufbewahrungseinheit, insbesondere für Medizinartikel. Die Medizinartikel sind mit RFID-Tags versehen. Eine Entnahme dieser Medizinartikel wird über einen RFID-Reader detektiert.

Die US 2015/235502 A1 zeigt eine Verkaufseinheit, die Entnahmedetektionsmittel aufweist. Die durch die Entnahmedetektionsmittel gewonnen Daten werden in Form einer Verkaufsstatistik ausgewertet.

Derartige Impulsartikel werden jedoch häufig gestohlen. Die Ware kann nur schwierig von der Kassenkraft beobachtet werden, so dass die Verlustrate derartiger Artikel hoch ist.

Diebstähle können durch Gitter verhindert werden, die den Zugriff des Kunden auf das Regal verhindern. Die Gitter müssen bei einem Kaufwunsch eines Kunden umständlich von der Kassenkraft entfernt werden. Dies geschieht entweder durch Zuruf oder durch einen für den Kunden erreichbaren Betätigungsknopf. Da das Hochfahren des Gitters in jedem Fall Zeit benötigt ist, schmälert dies das Kaufinteresse des Kunden und lässt den Umsatz sinken.

### Aufgabenstellung

Die Aufgabe der Erfindung besteht darin, eine Verkaufseinheit vorzuschlagen, die einen geeigneten Diebstahlschutz für Impulswaren bietet und den Kunden einen einfachen Zugriff auf die gewünschten Waren ermöglicht. Der Diebstahlschutz sollte möglichst dezent sein und dem Kunden möglichst nicht auffallen. Dadurch wird das evidente Misstrauen gegen den Kunden verringert und der Kaufanreiz des Kunden erhöht.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Die hier vorgeschlagene Verkaufseinheit, besteht aus zumindest einem Wareriregal, auf dessen Regalböden einzelne Waren platzierbar sind. In der Regel wird es sich bei den Waren um so genannte Impulsartikel, beispielsweise Kaugummis, Bonbons oder Zigaretten handeln. Das Warenregal weist zumindest ein Entnahmedetektionsmittel auf, welches registriert wenn eine Ware aus dem Warenregal entnommen wird. Vorteilhafterweise handelt es sich beim Entnahmedetektionsmittel um eine Lichtschranke oder um einen RFID-Reader. Derartige Entnahmedetektionsmittel sind für den Kunden nicht unmittelbar erkennbar und sehr dezent. Der Kunde findet dadurch ein angenehmeres Kaufambiente vor. Warenverpackungen können sehr leicht mit aufgedruckten RFID-Tags versehen werden. Dadurch kann ein RFID-Reader eine Entnahme detektieren und ggf. noch weitere Daten, beispielsweise Abverkaufdaten, Füllstandsdaten, etc., zusammen mit einer geeigneten Auswerteeinheit liefern.

Erfindungsgemäß weist die Verkaufseinheit einen Warenautomaten auf. Der Warenautomat kann beispielsweise wie in der DE 20 2013 011 784 U1 beschrieben ausgeführt sein. Der Warenautomat weist einen Warenspeicher auf, in welchen einzelne Waren, beispielsweise Zigaretten, gespeichert sind. Über ein Bedienfeld kann ein Kunde Ware aus dem Warenspeicher anfordern. Die angeforderte Ware wird zu einer Warenausgabeeinheit gefördert und ist dort für den Kunden erreichbar.

Vorteilhafterweise weist die Verkaufseinheit ein Signalmittel auf, welches mit dem Entnahmedetektionsmittel derart gekoppelt ist, dass bei einer aus dem Warenregal entnommenen Ware ein Signal ausgelöst wird. Wenn ein Kunde beispielsweise beim Zugriff auf das Regal die Lichtschranke durchbricht, wird vom Entnahmedetektionsmittel ein Signal ausgegeben, das insbesondere das Kassenpersonal über den Zugriff informiert. Das Kassenpersonal kann dann darauf achten, dass die Ware auch abgerechnet und bezahlt wird. Das Signal kann beispielsweise optischer Natur sein und durch eine für das Kassenpersonal sichtbar aufleuchtende Lampe realisiert sein. Es kann sich aber auch um ein akustisches Signal handeln, dass vorteilhafterweise in Richtung des Kassenpersonals gerichtet ist und für den Kunden nicht hörbar ist. Möglich ist auch eine Kombination aus optischen und akustischen Signal.

Alternativ oder zusätzlich kann auch ein Datensignal versendet werden. Hierbei handelt es sich beispielsweise um eine Textnachricht, die an die Registrierkasse des Kassenpersonals übermittelt wird. Ein solches Signal ist besonders unauffällig.

Erfindungsgemäß weist die Verkaufseinheit Zugriffsbegrenzungsmittel auf, die das Warenregal abriegeln und die Bedieneinheit des Warenautomaten deaktivieren. Dies ist notwendig, wenn das Kassenpersonal die Kasse verlässt und die Verkaufseinheit unbeaufsichtigt ist. Es sind erste Zugriffsbegrenzungsmittel vorhanden, welche beispielsweise als Gitter oder eine Klappe aus Verbund- oder Plexiglas ausgeführt sein können, die das Regal abriegeln. Es sind weiterhin zweite Zugriffsbegrenzungsmittel digitaler Natur vorgesehen, die das Bedienfeld des Warenautomaten sperren.

Die Erfindung wird besonders vorteilhaft umgesetzt, wenn ein System aus Kassentisch und Verkaufseinheit kombiniert wird. Die Verkaufseinheit erleichtert den Arbeitsalltag des Kassenpersonals.

Wenn die Erfindung als System aus einem Warenautomaten, einem Kassentisch und einer Verkaufseinheit eingesetzt wird, kann Personal im Supermarkt eingespart werden.

Diebstahlschutz wird auf der einen Seite durch Lichtschranken an den Regalen erreicht, so dass beim Eingriff in das Regal ein Signal (z. B. akustisch oder optisch) ausgelöst werden kann und auf der anderen Seite wird Diebstahlschutz durch Klappen vor den Regalen erreicht, die bei Bedarf automatisch verriegelt bzw. heruntergefahren werden können. Zusätzlich kann ein Informationssignal auf ein so genanntes Handheld des Personals übertragen werden.

Die Verkaufseinheit kann mit einem Warenautomaten gekoppelt sein. Dadurch wird Elektronik eingespart, denn die Verkaufseinheit kann über den Warenautomaten gesteuert werden. Trotzdem kann durch die offene Bauweise der Verkaufseinheit ein Kaufanreiz durch akustische, visuelle und olfaktorische Reize erhöht werden.

Sowohl Impulsanreiz als auch Diebstahlschutz sind in dieser Form, erst Recht in dieser Kombination, in der Kassenzone, speziell der Expresskassenzone, neu.

### Ausführungsbeispiel

Ein Ausführungsbeispiel der Erfindung ist in den Zeichnungen dargestellt und wird im Folgenden näher erläutert. Es zeigt:
- Fig. 1: eine perspektivische Darstellung einer Verkaufseinheit.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Darstellung einer Verkaufseinheit 1. Die Verkaufseinheit 1 weist ein Warenregal 2, 2' auf, welches wiederum einzelne Regalböden 3 umfasst. Auf den Regalböden können einzelne Waren (nicht gezeigt) gelagert werden.

Die hier gezeigt Verkaufseinheit 1 weist einen Warenautomaten 4 auf. Der Warenautomat 4 weist einen Warenspeicher (nicht sichtbar) auf, in welchem einzelne Waren (nicht gezeigt) gespeichert sind. Ein Kunde kann diese Waren über ein Bedienfeld 5 anfordert. Die Waren werden dann zu einem Warenausgabebereich 6 gefördert und können vom Kunden entnommen werden.

Bei Bedarf kann das Warenregal durch Klappen 7 für den Kundenzugriff gesperrt werden. Die Klappen 7 sind vorzugsweise aus durchsichtigem Material, beispielweise Plexiglas, gefertigt, so dass die dahinter befindliche Ware weiterhin sichtbar ist. Ein Sperren des Warenregals ist notwendig, wenn der Kassentisch des Supermarktes nicht mit Kassenpersonal besetzt ist. In diesem Fall kann auch elektronisch das Bedienfeld 5 des Warenautomaten gesperrt werden, so dass keine Ware mehr aus dem Warenspeicher vom Kunden angefordert werden kann.

Vor den Regalböden befinden sich Lichtschranken (nicht gezeigt), die einen Zugriff eines Kunden registrieren. Der Zugriff wird durch ein Signalmittel, beispielsweise eine Signalleuchte 8, an das Kassenpersonal übermittelt. Jetzt kann das Kassenpersonal erhöhte Aufmerksamkeit auf die Bezahlung der Ware richten.

Die hier vorgestellte Verkaufseinheit 1 wird in der Regel in der Nähe eines Kassentisches (nicht gezeigt) eines Supermarktes platziert oder ist direkt mit dem Kassentisch gekoppelt. Im letzteren Fall entstehen besondere Synergieeffekte, da eine einzelne Steuereinheit die Funktionen von Kassentisch, Warenregal und Warenautomat steuern kann. Der Warenbestand kann funktionselementübergreifend überwacht werden.

Die hier vorgeschlagene Verkaufseinheit ermöglicht es Verluste durch Diebstähle zu minimieren, ohne die Verkaufsatmosphäre für einen Kunden zu verschlechtern.

### Bezugszeichenliste

- 1: Verkaufseinheit
- 2, 2': Warenregal
- 3: Regalboden
- 4: Warenautomat
- 5: Bedieneinheit/Bedienfeld
- 6: Warenausgabebereich
- 7: Klappe
- 8: Signalleuchte

## Patentansprüche

1. Verkaufseinheit, bestehend aus zumindest einem Warenregal (2, 2'), auf dessen Regalböden (3) einzelne Waren platzierbar sind, wobei das Warenregal (2, 2') zumindest ein Entnahmedetektionsmittel aufweist, welches registriert wenn eine Ware aus dem Warenregal (2, 2') entnommen wird,
wobei die Verkaufseinheit (1) einen Warenautomaten (4) mit einer Bedieneinheit (5) aufweist, wobei die Verkaufseinheit (1) Zugriffsbegrenzungsmittel aufweist,
- wobei erste Zugriffsbegrenzungsmittel das Warenregal (2, ') abriegeln und **dadurch gekennzeichnet,**
- **dass** zweite, digitale Zugriffsbegrenzungsmittel die Bedieneinheit (5) des Warenautomaten (4) deaktivieren.

2. Verkaufseinheit nach Anspruch 1
**dadurch gekennzeichnet, dass**
es sich beim Entnahmedetektionsmittel um eine Lichtschranke oder einen RFID-Reader handelt.

3. Verkaufseinheit nach einem der vorstehenden Ansprüche
**dadurch gekennzeichnet, dass**
die Verkaufseinheit (1) ein Signalmittel (8) aufweist, welches mit dem Entnahmedetektionsmittel derart gekoppelt ist, dass bei einer aus dem Warenregal entnommenen Ware ein Signal ausgelöst wird.

4. Verkaufseinheit nach vorstehendem Anspruch
**dadurch gekennzeichnet, dass**
es sich beim Signal um ein akustisches und/oder ein optisches Signal und/oder ein Datensignal handelt.

5. Verkaufseinheit nach vorstehendem Anspruch
**dadurch gekennzeichnet, dass**
es sich beim Zugriffsbegrenzungsmittel um ein Gitter und/oder um eine Klappe (7) aus Verbundglas und/oder Plexiglas handelt.

6. System aus Kassentisch und Verkaufseinheit (1) nach Anspruch 1.

7. System aus einem Warenautomaten (4), einem Kassentisch und einer Verkaufseinheit (1) nach Anspruch 1.

## Claims

1. Sales unit consisting of at least one rack (2, 2'), it being possible for individual products to be placed on the shelves (3) of the said rack, wherein the rack (2, 2') has at least one removal-detection means which registers when a product is removed from the rack (2, 2'), wherein the sales unit (1) has a vending machine (4) having an operator control unit (5),
wherein the sales unit (1) has access-limiting means,
- wherein first access-limiting means lock the rack (2, '), and
**characterized**
- **in that** second, digital access-limiting means deactivate the operator control unit (5) of the vending machine (4).

2. Sales unit according to Claim 1,
**characterized in that**
the removal-detection means is a light barrier or an RFID reader.

3. Sales unit according to either of the preceding claims,
**characterized in that**
the sales unit (1) has a signalling means (8) which is coupled to the removal-detection means in such a way that a signal is triggered when a product is removed from the rack.

4. Sales unit according to the preceding claim,
**characterized in that**
the signal is an acoustic and/or an optical signal and/or a data signal.

5. Sales unit according to the preceding claim,
**characterized in that**
the access-limiting means is a grille and/or a flap (7) composed of composite glass and/or plexiglass.

6. System comprising a checkout desk and a sales unit (1) according to Claim 1.

7. System comprising a vending machine (4), a checkout desk and a sales unit (1) according to Claim 1.

## Revendications

1. Unité de vente constituée d'au moins un rayonnage de marchandises (2, 2') sur les rayons (3) duquel il est possible de placer des marchandises individuelles, dans lequel le rayonnage de marchandises (2, 2') comporte au moins un moyen de détection d'enlèvement qui enregistre l'instant où une marchandise est enlevée du rayonnage de marchandises (2, 2'),
dans lequel l'unité de vente (1) comporte un distributeur de marchandises (4) muni d'une unité de commande (5), dans lequel l'unité de vente (1) comporte des moyens de restriction d'accès,
- dans lequel des premiers moyens de restriction d'accès verrouillent le rayonnage de marchandises (2,') et
**caractérisé en ce que**
- des seconds moyens de restriction d'accès numériques désactivent l'unité de commande (5) du distributeur de marchandises (4).

2. Unité de vente selon la revendication 1, **caractérisée en ce que** le moyen de détection d'enlèvement est une barrière lumineuse ou un lecteur RFID.

3. Unité de vente selon l'une des revendications précédentes,
**caractérisée en ce que** l'unité de vente (1) comporte un moyen de signalisation (8) qui est couplé au moyen de détection d'enlèvement de manière à ce qu'un signal soit déclenché lorsqu'une marchandise est enlevée du rayonnage de marchandises.

4. Unité de vente selon la revendication précédente, **caractérisée en ce que** le signal est un signal acoustique et/ou un signal optique et/ou un signal de données.

5. Unité de vente selon la revendication précédente, **caractérisée en ce que** les moyens de restriction d'accès sont une grille et/ou un volet (7) en verre feuilleté et/ou en plexiglas.

6. Système constitué d'une table de caisse et d'une unité de vente (1) selon la revendication 1.

7. Système constitué d'un distributeur de marchandises (4), d'une table de caisse et d'une unité de venté (1) selon la revendication 1.
